# EUROPÄISCHE PATENTSCHRIFT

(11) **EP 1 025 024 B1**
(45) Veröffentlichungstag und Bekanntmachung des Hinweises auf die Patenterteilung: **05.02.2003**
(21) Anmeldenummer: 98962177.6
(22) Anmeldetag: 22.10.1998
(51) Int. Cl.: B65F 3/00

(54) **MÜLLFAHRZEUG**
REFUSE COLLECTION VEHICLE
CAMION A ORDURES

(30) Priorität: 22.10.1997 DE 19746479; 18.06.1998 DE 19826980; 16.10.1998 DE 19847801; 19.10.1998 DE 19847925
(43) Veröffentlichungstag der Anmeldung: 09.08.2000
(73) Patentinhaber: Schiller, Rolf, 88212 Ravensburg (DE)
(72) Erfinder: Schiller, Rolf, 88212 Ravensburg (DE)
(74) Vertreter: Otten, Herbert
(86) Internationale Anmeldenummer: DE9803117
(87) Internationale Veröffentlichungsnummer: WO99020548

(56) Entgegenhaltungen:
- EP-A- 0 739 827
- WO-A-95/32135
- FR-A- 2 594 809

## Beschreibung

### Stand der Technick:

Die Containerisierung von Müllfahrzeugen zur Sammlung von Müll aus Müllbehältern (d.h. Müllfahrzeuge mit Wechselbehälter), welche Leerfahrten einspart und den Ferntransport der geladenen Müllsorten rationalisiert, ist in zahlreichen Patentschriften dargestellt. Ferner gibt es Müllfahrzeuge mit geteilten Aufbauten (z.B. mit zwei Stauräumen), um die Anfahrt- und Sammelstrecken zu den Haushalten zu minimieren. Beides sind wichtige Maßnahmen, die Kosten für Müllsammlung und Transport so gering wie möglich halten. Je nach Infrastruktur eines Sammelgebietes und der Standorte der Verwertungs- oder Beseitigungsanlagen sollten diese Systeme gezielt ausgewählt eingesetzt werden.

Hausmüllfahrzeuge mit waagrecht geteilten Stauräumen haben den Vorteil, daß sie (auch bei einer am Heck angebrachten Schüttungsvorrichtung) für die Müllbehälter im Prinzip eine "Doppelschüttung" ermöglichen, d.h. das gleichzeitige Leeren von zwei Müllbehältern nebeneinander, aber auch von Großbehältern (1100 ltr). Solche Waagrechtteiler zeigen z.B. die Schriften AU -A-48083/96, AU -A- 48082/96,
AU -A- 48081/96, DE 41 21 442 (≅ US 67/962208).

Eine praxisgerechte Ausführung mit zwei übereinanderliegenden Containern, welche getrennt voneinander an verschiedene Bestimmungsorte verschickt werden können, beschreibt erstmals die DE 4417525.6 (WO 95/32135). Hierbei wird die Zuführvorrichtung zur Einbringung der Müllfraktionen in die Stauräume so gelagert, daß sie sowohl die Entleerung der Container auf dem Fahrzeug durch eine obenliegende Drehachse, welche in den obenliegenden Container eingreift, am Heckteil ermöglicht, als auch durch eine untenliegende Drehachse das Abklappen der Heckladeeinrichtung und das Abstellen der Container gestattet (siehe hierzu Prospekt der MultiRec Patentverwertungs- und Vertriebsgesellschaft mbH, Ravensburg vom Mai 1996). Dabei ist es erforderlich, sowohl die obere als auch die untere am Chassis befestigte Drehachse entriegelbar zu gestalten und die Schwenkbewegung des Heckteiles mit Mehrfachteleskopzylindern zu bewirken.

Nun gibt es jedoch Gebiete, bei denen die Behandlungsanlage für eine Sorte Müll noch wirtschaftlich im Rahmen der Sammeltour zur Entleerung mit der Besatzung angefahren werden kann, während die Behandlung für die zweite oder weitere Müllfraktion in größerer Entfernung stattfindet und einen Ferntransport erfordert. Hier ist es nicht sinnvoll, Müll und/oder Mannschaft durch die Landschaft zu schicken, bis alles entladen ist.

Aus dem Dokument EP 0 739 827 ist ein Müllfahrzeug nach der Gattung des oberbegriffs des Patentanspruchs 1 bekannt geworden. Dieses Dokument betrifft ein Müllfahrzeug, welches wenigstens einen nicht wechselbaren sowie einen abnehmbaren Stauraumbehälter umfasst. Dabei befindet sich der wechselbare Stauraumbehälter unter dem Fahrzeugchassis und passt sich dem Fahrzeugchassis individuell in seiner Form an, um den vorhandenen Restraum am Fahrzeug als zusätzlichen Transportraum zu nutzen. Ein oberhalb des Chassis vorgesehener Stauraumbehälter, der in sich auch geteilt sein kann, ist grundsätzlich nicht abnehmbar. Nachteilig an dieser Konzeption ist deshalb die mangelhafte Nutzbarkeit der verschiedenen Stauraumbehälter, die insbesondere nicht einheitlich gehandhabt werden können.

Aufgabe der vorliegenden Erfindung ist es, die Nachteile beim Stand der Technik zu verbessern und insbesondere eine noch weitere Rationalisierung von Müllsammlung und Transport für ausgewählte Strukturen zu schaffen, wobei die Kosten für das Fahrzeug und dessen Einsatz minimal gehalten werden sollen. Es sind auch Möglichkeiten zu finden, daß bei Verwendung von mehreren Containern auf dem Fahrzeug diese leicht abgenommen bzw. ausgetauscht werden können. Insbesondere soll in Zusammenhang mit einfachen Infrastrukturmaßnahmen, wie Containerumschlagstellen, eine optimale Fahrzeugauslastung erreicht werden, wobei die Handhabung der Container bzw. Normcontainer am Müllfahrzeug verbessert bzw. verbilligt werden soll.

Die Lösung dieser Aufgaben wird durch ein Müllfahrzeug gemäß Anspruch 1 erreicht, wobei die weiteren Unteransprüche vorteilhafte Weiterbildungen und Verbesserungen darstellen.

### Lösung und Vorteile der Erfindung:

Erfindungsgemäß kommt zur Lösung der Aufgaben ein neuer Aufbau zum Einsatz. Damit ist es möglich, einerseits die Müllfraktion bzw. Müllfraktionen im Container bzw. in Containern fernzutransportieren und andererseits eine Fraktion vor Ort zu entladen. Für diese Aufgabe kann der Aufbau aus zumindest einem fest aufgebauten und zumindest einem abnehmbaren, containerisierten Laderaum bestehen. Das Fahrzeug kann dann z.B. bei der angefahrenen Behandlungsanlage oder auf der Sammeltour zumindest einen fest aufgebauten Staubehälter komplett leeren und den oder die gefüllten Container gegen entsprechende leere Container tauschen und seine Sammeltour wieder leer fortsetzen.

Diese neuartige Ausbildung eines Müllfahrzeuges ist im Vergleich zu einem Fahrzeug mit ausschließlich abnehmbaren, mehreren Containern in der Herstellung billiger und technisch einfacher. Dies, weil der fest aufgebaute Staubehälter gleichzeitig Befestigung für die sonstigen Einrichtungen eines Müllfahrzeuges wie eine Beladevorrichtung (Hub/Kippvorrichtung) für die Haushaltsmüllbehälterleerung, eine Zuführvorrichtung zur Einbringung des Mülls in die Stauräume oder Elemente für das Absetzen von Containern wie Gleitschiene, Bewegungshydrauliken, Leitungszuführungen (Hydraulik, Elektrik/Elektronik) u.a.m. dienen kann. Es ist aber auch mit dieser Erfindung möglich, z.B. eine am Heck angebrachte Ladeeinrichtung so zu gestalten, daß ein Teil am festaufgebauten Laderaum verbleibt, während nur ein anderer Teil für die Abnahme des Containers weg geklappt oder abgestellt wird. Auch kann dieser flexible Teil dem Verschluß des abnehmbaren Containers und der Ladeeinrichtung dienen, weil er infolge des am Fahrzeug verbleibenden Festteiles einfach und präzise zusammengesetzt gebaut werden kann. Die Konstruktion erlaubt ferner, die bei Festaufbauten üblichen Preßschilde im Container zur Müllverdichtung zu verwenden.

Das Gegenlager zum Containerpreßschild läßt sich durch die Erfindung ebenfalls in Verbindung mit dem festen Stauraum, auch über einen Rahmen zwischen Chassis und Feststauraum, befestigen. Die Verbindung zwischen Preßschild in einem Wechselcontainer und Antrieb ist dabei lösbar gestaltet. Im Falle des Heckladers mit oben liegendem Wechselcontainer kann dann dessen Preßhydraulik platzsparend über dem Dach des Fahrerhauses angebracht werden. Bei vollcontainerisierten Fahrzeugen müßten dagegen diese Einrichtungen alle am Chassis befestigt werden. Dort ergibt sich Platzmangel und oft auch höhere, aufzufangende Kräfte infolge größerer Hebelarme, z.B. für das Abschwenken eines am Heck befindlichen Ladeteiles. Auch ist eine Teilung der Ladeeinrichtung in mehrere schwenkoder abnehmbare Teile und die o.e. Leitungsführungen erschwert.

Ein weiterer Vorteil besteht darin, daß sich die Aufteilung der Stauräume, d.h. ihre Volumenverhältnisse zueinander und damit die Sammelstrecke flexibler wählen läßt. Da das Abfahren der Sammelstrecke dann i. A. beendet werden muß, wenn einer der Stauräume gefüllt ist, wobei dies eine Unterteilung der Stauräume entsprechend dem Aufkommen der verschiedenen Müllfraktionen voraus setzt - was auch durch Erfahrungen in der Tourenplanung mitbewirkt werden kann - kann auch der festinstallierte Stauraum im Verhältnis zum Stauraum des Containers und dessen zugehörigem Müllaufkommen z. B. bewußt größer gewählt werden, weil der Container gegen einen leeren auf der Sammelstrecke ausgetauscht werden kann. Begrenzt ist die Gesamthöhe eines LKW im Allgemeinen auf 4 m. Dies legt das gesamte Volumen (A + B) in Abhängigkeit von der Stauraumlänge und -breite fest. Beträgt beispielsweise das Aufkommen der Fraktion "A" 40 Volumen % und "B" 60 Volumen % (Verhältnis B : A = 1,5) so kann der Festaufbau für die Fraktion "A" zu ca. 57 Volumen % gewählt werden, weil jener für die Fraktion "B" sich aus 2 x 43% bilden läßt, indem bei diesem Beispiel einmal ein Containerwechsel für die Fraktion "B" während der Sammeltour stattfindet. Das Müllverhältnis beträgt dann (2 x 43> : 57 = ca. 1,5. Die Sammelstrecke wird damit um den Anteil 57 : 40 = 1,425 (also rund 42 %) länger. Bei zweimaligem Wechsel des Containers wird das Volumen des Festaufbaues hier zu ca. 67 % gewählt (und die abnehmbaren Container zu 33 %), denn das Müllverhältnis ergibt sich wieder zu (3 x 33) : 66 = ca. 1,5. Die Abfuhrstrecke ist dann 67 : 40 = 1,65, d.h. 65 % länger. Das Fahrzeug muß seine im Verhältnis zum Containertausch zeitaufwendigere Fahrt zur Entleerungsstation für den feststehenden Stauraum entsprechend seltener durchführen. Weil die Sammlung bis zur Füllung des festen Stauraums durchgeführt werden kann und ein oftmals teilweise beladener Container zur weiteren Tour weiter verwendbar ist, da er sich leicht auswechseln läßt, ist in Konsequenz das Fahrzeug immer voll beladbar. Auch ist aus statistischen Gründen bei einer längeren Sammelstrecke ein gleichmäßigeres, vorberechnetes Müllvolumenverhältnis realisierbar. Ein weiterer Vorteil ergibt sich daraus, daß die kleineren Container sich wegen des geringeren Gewichtes einfacher, z. B. mittels gewöhnlicher Gabelstapler, handhaben lassen.

Die Vorteile gelten natürlich auch für eine Ausführung eines Müllfahrzeuges mit verschiedenen Kombinationen Wechselcontainer(n) und Festaufbau(ten). Hier wird man die Wechselhäufigkeit und das Volumenverhältnis so wählen, daß der/die am schnellsten wechselbaren Container entsprechend den vorherigen Überlegungen kleiner gewählt werden und man hat eine größere Vielfalt der Auslegung des feststehenden Stauraumes bzw. der feststehenden Stauräume.

Es versteht sich, daß der gesamte Aufbau natürlich auch auf einen Wechselrahmen gesetzt werden kann, um das Fahrzeug auch für andere Aufbauten verwendbar zu machen. Der mit dem Wechselrahmen verbundene Stauraum sei hier weiterhin als fester Stauraum definiert.

Um den Containertransport allgemein kostengünstig zu halten, ist es vorteilhaft, diese in bekannter Weise so für den Ferntransport mit Gleitschienen, Haken, Seilzügen, Stapelfüßen etc. auszurüsten, daß sie sich zu mehreren auf einem Fahrzeug transportieren lassen, z. B. im Falle eines waagrecht geteilten Müllfahrzeuges übereinander gestapelt.

In einer weiteren Variante der Lösung bzw. zur leichten Handhabung von Containern wird das Fahrzeug zur Befestigung zumindest eines Wechselcontainers - gegebenenfalls zusätzlich zum Festaufbau - mit einer Art Gestell versehen, in welches sich der/die Container einbringen lassen. Hierdurch ist jeder einzelne Container wechselbar, ohne daß im Falle übereinander liegender Container ein darunter liegender Stauraum mit abgenommen werden muß. Solch ein Gestell kann auch als Gegenlager für Kräfte dienen, die auf den Container einwirken, beispielsweise für die Preßhydraulik einer Verdichtungseinrichtung oder die Aufnahme einer Zuführund/oder Beladungseinrichtung und ihrer Bewegungs- oder Befestigungsmechanismen.

In einer dritten Variante kann es bei übereinanderliegenden Stauräumen - insbesondere bei Front- oder Seitenladern - vorteilhaft sein, einen oben liegenden Container über einen unten liegenden Stauraum (sei es Container oder Festaufbau) gleitend abzusetzen. Hierbei werden beispielsweise die Stauräume nach hinten gekippt und der obere Container mittels Seilzug oder Kranhaken z. B. mittels Rollen, Schienen, Seilzug oder dergleichen über den unteren zum Absetzen gebracht.

### Ausführungsbeispiele:

Fig. 1 zeigt am Beispiel des Zweikammmer-Heckladers mit waagrecht geteiltem Aufbau ( es ist die Erfindung natürlich auch bei nebeneinander liegenden Stauräumen vorteilhaft, hier kann ein Stauraum zum Wechseln seitlich abgeklappt werden) ein erfindungsgemäßes Fahrzeug : Der untere Sammelraum (2) des Fahrzeuges (1) ist mit dem Fahrzeugchassis fest verbunden. Er bildet daher eine feste Installation, an welcher die Verriegelungs- und Klappmechanismen (5,5b,5`,5à, 5'b) für den oberen Container (3) - hier zum Auswechseln über Rolltorelemente (11) gemäß DE 19611813.1 verschlossen - und die Heckzuführeinrichtung (4) mit der Beladevorrichtung zur Leerung der Hausmüllbehälter (nicht dargestellte bekannte Hub-/Kippeinrichtung) befestigt sind. Der Hubzylinder (6) für das Anheben oder Abschwenken der Ladeeinrichtung (4) läßt sich vorteilhaft am oberen hinteren Ende des unteren Stauraumes (2) befestigen. Er kann somit kostengünstig mit kurzem Hub ausgebildet werden. Die in Ösen (dargestellt: 5b, 5'a, 5'b) ein- und ausfahrbare, erwähnte Verriegelung (5,5') für die Heckladeeinrichtung (4), ermöglicht in bekannter Weise das Auf- und Niederschwenken der Ladeeinrichtung (4) zur Leerung der Stauräume (2,3) und zum Absetzen des containerisierten Stauraumes (3), wenn die obere Verriegelung (5') sich nicht im Eingriff mit den Ösen befindet. Vorteilhaft verwendet man eine flexible Ladeeinrichtung (4) mit zwei zusammenarbeitenden Ladeklappen, welche die Müllfraktionen je nach Bedarf in den oberen oder unteren Stauraum laden (siehe DE 4417525 oder PCT WO 95/32135). Der feste Stauraum (hier der untere (2)) mit seinem üblicherweise vorhandenen, hier nicht dargestellten Preß- und Entleerungsschild kann in herkömmlicher Technik, meist über einen Hydraulikteleskopzylinder bewegt, ausgebildet werden. Dieser Teleskop-Zylinder findet am Fahrzeug (1) ein festes Widerlager . Der obere Stauraum (3) ist als Normcontainer abnehmbar, z. B. mittels Einfahrlaschen für Gabelstapler oder Haken für ein Krangeschirr. Die für das Heckteil (4) erforderlichen elektrischen Leitungen, Hydraulikschläuche zur Betätigung der Zuführvorrichtung etc., werden vorteilhaft im Bereich des etwa in halber Fahrzeughöhe am festen Stauraum angebrachten Hydraulikzylinder (6) verlegt und sind hier wesentlich kürzer und damit besser unterzubringen als bei einem vollcontainerisierten Fahrzeug im unteren Bereich des dann unteren Containerstauraumes. Diese erfinderische Teilcontainerisierung erhöht wegen der einfacheren Konstruktionsmöglichkeiten, z.B. für die Verlegung von Verriegelungen, Hydraulikkolben oder - schlauchen, Kabeln und Gleitvorrichtungen wie Schienen und Verdichtungseinrichtungen zugleich auch die Nutzlast des Fahrzeuges.

Fig. 2 zeigt einen Front- oder Seitenlader mit einer Zuführeinrichtung zur Einbringung des Mülls in die Stauräume (4) durch zwei übereinanderliegenden Ladeklappen gemäß WO 95/32135, welches hier in verschiedenen Ladepositionen dargestellt ist. Hier ist beispielhaft der untere Stauraum (2) fest am Chassis bzw. einer neigbaren Brücke angebracht, während der obere Stauraum (3, geneigt 3'und abgesetzt 3'') als Container, z.B. wie bekannt durch Förderband oder Seilzug (9,9') nach hinten abgesetzt werden kann, wenn der Aufbau über den Hydraulikzylinder (10) in bekannter Weise geneigt wird. Natürlich sind weitere Varianten möglich, so das Anbringen des Hydraulikzylinders (10) auf dem unteren Stauraum (2). Auch kann der Container (3,3') in bekannter Weise geneigt und zum Abgleiten durch Mittel wie Rollen (20), Seilzug (9), Schienen (14) und Profile (18) -entsprechend Fig. 5- oder Kran gebracht werden, oder auch per am Fahrzeug mitgeführten Kran direkt abgehoben werden. Es ist ferner möglich, den oberen Stauraum (3,3') festmontiert auszubilden und den unteren Stauraum (2,2') auszuwechseln. Dann wird der obere Stauraum (3,3') vorn vorteilhaft fest mit dem Ladewerk (4,4') verbunden und hinten auf am Chassis angebrachte Verbindungträger gestellt, zwischen denen der untere Stauraum (2,2') als Container z.B. abgleiten kann.

Fig. 3 zeigt eine Ausführung mit oben liegendem festen Stauraum am Beispiel eines Heckladers in schräger Hintenansicht mit Zuführ- und Ladewerk (4), wobei der untere Stauraum (2) durch Neigung des Aufbaues über einen Hydraulikzylinder (10) in bekannter Weise mittels Seil(en) oder Haken oder dergleichen nach hinten unten abgelassen wird. Der Container (2) ist hierfür und für die Aufnahme auf ein Ferntransportfahrzeug (üblicherweise ein Hakengerät) in bekannter Weise an seiner unteren Hinterkante mit Rollen (nicht dargestellt) versehen. Der rechte Verbindungsträger (12) (linker nicht eingezeichnet) zwischen Chassis und Festaufbau ist weiter vorteilhaft als drehbarer Auflagebügel dargestellt. Er befindet sich während der Sammeltour hinter dem Heck und wird zum Ablassen des Containers aus dem Profil des Wechselcontainers nach außen gedreht (Pfeil), da er in Abladerichtung stört. Hierdurch ist es möglich, die volle zulässige Fahrzeugbreite (üblicherweise 2,5 m) für den unteren Stauraum zu nutzen. Bei festen Verbindungsträgern müßte sonst der (bzw. die) untere(n) Container schmaler ausgeführt werden, was zu einem Verlust an Stauraum und damit häufiger notwendigem Containerwechsel führte. Dargestellt ist ferner ein Widerlager (13) für ein nicht dargestelltes Preßschild, welches sich im unteren Container befinden kann, um den Müll/die Wertstoffe im Container in bekannter Weise zu verdichten oder sie daraus zu entleeren. Dabei ist die Verbindung zwischen Preßschild und Widerlager (13) lösbar gestaltet (vorteilhaft direkt hinter dem Preßschild lösbar), so daß die Hydraulikeinheit beim Containerwechsel kostengünstig am Chassis verbleiben kann. Diese Darstellungen sind nur beispielhaft.

Weitere Versionen, z.B. für Müllfahrzeuge mit 3 oder mehr Stauräumen sowie mit nebeneinander liegenden Stauräumen sind mit der Erfindung vorteilhaft ausführbar. In letzterem Falle kann z.B. ein in Fahrzeugrichtung linker Stauraum fest montiert als Befestigungsbasis und Widerlager beim Wechsel für einen rechts angebrachten, containerisierten Stauraum dienen. Es ist auch möglich, die Hub-Kippvorrichtung für die Leerung der Hausmüllbehälter oder die gesamte Beladeeinrichtung am festen Stauraum, z.B. schwenkbar, zu befestigen, um den auswechselbaren Container leichter zugänglich zu machen.

Fig. 4 zeigt beispielhaft einen Aufbau mit einer frontseitigen, hier hochschwenkbaren Zuführeinrichtung (16), Zuführklappen (17) mit der Möglichkeit für eine Anordnung von zwei übereinander liegenden, jedoch lösbaren Stauraumcontainern. Der unten angeordnete Stauraumcontainer (2) wird gerade aus einem Gestell (14) entladen. Hier ist ein oberer, nicht dargestellter Stauraumcontainer auf einem Gestell (14) befestigbar, wobei dieser beispielsweise über Befestigungsösen (15) und Bolzen mit dem Gestell verbunden ist. Das Gestell kann auch hier z.B. mit einer Wechselbrücke oder direkt mit dem Fahrzeugchassis verbunden sein.

Weiter ist es vorteilhaft, bei Fahrzeugen mit einem oder mehreren auswechselbaren Stauraumcontainern diese(n) in ein am Fahrzeug angebrachten Gestell lösbar (z.B. mit Bolzen, Verriegelungen etc.) zu befestigen, so daß sich der/die Container leicht entnehmen läßt/lassen, ohne daß unnötigerweise jener Stauraum bzw. jene Stauräume handgehabt werden muß/müssen, der/die nicht benötigt werden. Dieser Gedanke ist natürlich auch für solche Fahrzeuge von Vorteil, die ausschließlich auswechselbare Stauraumcontainer besitzen, wie hier beispielhaft gezeigt ist.

Wird im Falle dieses Beispiels ein über dem dargestellten Container auf dem Gestell (14) aufliegender zweiter Container abgesetzt, so kann es vorteilhaft sein, den unteren oder mehrere darunter befindliche Container vorher teilweise bis zur Auflage auf dem Boden mitauszufahren, um diese als Abgleitbahn mitzuverwenden. Der abzusetzende Container wird dann weniger an der Endkante des Gestelles kippen, wenn er z.B. an Seilen abgelassen wird.

Die Befestigung auf dem Fahrzeug kann bei übereinander liegenden Containern auch wie ein Regal ausgebildet sein, welches beispielsweise nur aus drei oder vier senkrechten Pfosten besteht. Bei vier Pfosten wird man diese vorteilhaft im Bereich der Containerecken oder der Seitenmitten der Container anordnen. Im Falle von drei Pfosten werden diese vorteilhaft so angeordnet, daß sich zwei davon an beieinander liegenden Ecken und einer an der gegenüberliegenden Außenseite des/der Container befinden, die bevorzugt zur Entladung freizumachen ist. Bei vier Pfosten, insbesondere bei solchen an den Seitenmitten, kann einer wegklappbar gestaltet sein. Der/die Container bleiben dennoch stabil stehen, solange sie an den anderen Seiten mit dem Gestell verriegelt bleiben.

Fig. 5 zeigt einen auswechselbaren Stauraumcontainer (2), der beispielhaft platzsparend auf einem Containergestell (14) angeordnet ist, um somit einen Transportvolumenverlust durch Zwischenräume zu vermeiden, die ein Gestell (14) verursachen könnte. Hierbei ist der Container (2) an seiner Unterseite (und vorteilhaft auch an der Oberseite) mit Profilen versehen, welche das Profil des Gestelles (14) höhensparend umschließen. Gleichzeitig ergibt sich hieraus ein weiterer Vorteil für die Längsführung eines bekannten Preßschildes (19), welches durch diese Profile besser in Längsrichtung geführt wird. Die Profile (18) ergeben außerdem eine Stabilisierung der profilierten Seiten gegen Innendruck. Der Pfeil gibt die Richtung des Austausches eines solchen Containers an.

Vorteilhaft ist auch ein Gestell, welches den/die Container unten und oben umschließt, wobei es vorteilhaft platzsparend in die Profile (18) eingreift. So wird der Container beim Absetzen am Kippen gehindert, wenn er das Gestell verläßt. Natürlich kann auch die Auflagefläche eines Gestelles (14) mit - z.B. auf Rollen gelagerten Absetzschienen - versehen sein, auf dem der Container lagert, um ihn beim Absetzen eine weitere herausreichende Auflage zu ermöglichen und damit am frühen Kippen zu hindern.

Mit der in WO 95/32135 bekannt gewordenen Ladeeinrichtung lassen sich auch nebeneinander liegenden Stauräume leicht realisieren (siehe dort Fig. 1a, Trennwand 4). Werden diese als nebeneinanderliegende Container ausgebildet, so lassen sie sich leicht, z.B. auch per Stapler seitlich abnehmen und austauschen. Hierzu wird evtl. bei einem Hecklader die längenbegrenzende Beladeeinrichtung (4, Fig.1) etwas weggeschwenkt, z.B. wie in Fig.1 gezeigt, verschoben oder abgenommen, um Manövrierraum zu erhalten.

Auch ist eine Ausbildung mit zumindest zwei hintereinander liegenden Stauräumen als Querteilerfahrzeug mit seitlicher Schüttung, von denen zumindest einer einen Festaufbau darstellt, vorteilhaft. Die Stauräume eines solchen Querteilers lassen sich vorteilhaft mit einer seitlich in Längsrichtung angebrachten Ladeeinrichtung (z. B. nach WO 95/32135) beschicken.

Die Erfindung ist nicht auf die dargestellten und beschriebenen Ausführungsbeispiele beschränkt. Sie umfaßt vielmehr alle fachmännischen Varianten im Rahmen der Schutzrechtsansprüche.

## Patentansprüche

1. Müllfahrzeug (1) mit einer Vorrichtung (4,16) für die Leerung von Müllgefäßen in das Müllfahrzeug und mit wenigstens zwei Stauräume (2, 3) für die getrennte Sammlung verschiedener Fraktionen von Müll, insbesondere von Hausmüll, wobei wenigstens ein abnehmbarer Stauraumbehälter vorgesehen ist, **dadurch gekennzeichnet, dass** oberhalb des Fahrzeugchassis übereinander nebeneinander- oder hintereinander, liegende Stauraumbehälter (2, 3) vorgesehen sind, von denen zumindest ein Stauraumbehälter (2,3) als abnehmbarer, für den Ferntransport geeigneter Normcontainer ausgebildet ist, und dass ein nicht wechselbarer Stauraumbehälter (2, 3) oder ein zugehöriges Befestigungsgestell (14) Mittel für die Befestigung und/oder Handhabung des wechselbaren Stauraumbehälters aufweist.

2. Müllfahrzeug nach Anspruch 1, **dadurch gekennzeichnet, dass** der feste Stauraum (2, 3) am Fahrzeugchassis oder an einem Wechselrahmen angebracht ist.

3. Müllfahrzeug nach Anspruch 1, **dadurch gekennzeichnet, dass** für die Einbringung der verschiedenen Müllsorten in die Stauräume (2, 3) Zuführeinrichtungen (4, 16), insbesondere Ladeschaufeln, vorgesehen sind.

4. Müllfahrzeug nach Anspruch 1, **dadurch gekennzeichnet, dass** eine Beladevorrichtung vorgesehen ist, insbesondere eine Hub-/Kippvorrichtung für Müllgefäße.

5. Müllfahrzeug nach Anspruch 4, **dadurch gekennzeichnet, dass** eine Zuführ- (4, 16) und/oder Beladevorrichtung an einem nicht wechselbar ausgebildeten Stauraum (2, 3) oder einem Befestigungsgestell (14) befestigt ist.

6. Müllfahrzeug nach Anspruch 1, **dadurch gekennzeichnet, dass** ein fester Staubehälter (2, 3) Mittel zum Befestigen oder zum Abnehmen oder Abrollen oder Absetzen (9, 14, 18, 20) eines abnehmbaren Stauraumes bzw. Containers (2, 3) aufweist.

7. Müllfahrzeug nach Anspruch 3 oder 4, **dadurch gekennzeichnet, dass** zur Freigabe eines abnehmbaren Containers (2, 3) für sein Handling die Beladevorrichtung (4) und/oder Zuführeinrichtung schwenkbar oder wegschiebbar ausgebildet sind.

8. Müllfahrzeug nach Anspruch 6, **dadurch gekennzeichnet, dass** ein fester Staubehälter (2, 3) Mittel wie Führungen, Schienen, Abrollkanten, Förderband, Förderkette, Rollen (9, 14, 18, 20) oder dergleichen aufweist, welche dem Absetzen/Abrollen zumindest eines losen Containers (2, 3) dienen.

9. Müllfahrzeug nach Anspruch 1, **dadurch gekennzeichnet, dass** zur Leerung des Stauraumbehälters (2, 3) und/oder zum Wechsel eines Containers eine Kipphydraulik (10) vorgesehen ist.

10. Müllfahrzeug nach Anspruch 1, **dadurch gekennzeichnet, dass** der Staubehälter (2, 3) zur Verdichtung und/oder Entleerung des Mülls ein insbesondere hydraulisch antreibbares Pressschild (19) aufweist, welches am Fahrzeug oder einem im Betrieb ortsfesten Rahmen am Fahrzeug widergelagert ist.

11. Müllfahrzeug nach Anspruch 1, **dadurch gekennzeichnet, dass** zumindest zwei nebeneinander- oder hintereinander- oder übereinanderliegende Stauräume (2, 3) vorgesehen sind.

12. Müllfahrzeug nach Anspruch 1, **dadurch gekennzeichnet, dass** die Volumina der Stauräume (2, 3) für verschiedene Müllfraktionen nicht mit dem durch das Müllaufkommen vorgegebenen Verhältnis der Volumina der einzelnen Müllfraktionen gewählt werden, so dass insbesondere das Volumen eines austauschbaren Containers sich zugunsten einer Volumenzunahme eines Festbehälters verringert.

13. Müllfahrzeug nach Anspruch 1, **dadurch gekennzeichnet, dass** ein Wechselcontainer (2, 3) mit Einrichtungen zum gemeinsamen Transport auf einem Ferntransportfahrzeug mit Schienen, Haken, Rollen, Stapelfüßen (18) oder dergleichen versehen ist.

14. Müllfahrzeug nach Anspruch 1, **dadurch gekennzeichnet, dass** ein unter einem festaufgebauten Stauraum (2, 3) liegender Wechselcontainer vorgesehen ist, wobei die in Abladerichtung störenden Auflagebügel (12) für einen Festaufbau aus dem Profil eines Wechselcontainers heraus schwenkbar gestaltet sind.

15. Müllfahrzeug mit einer Vorrichtung für die Leerung von Müllgefäßen in das Müllfahrzeug und mit wenigstens zwei Stauräumen für die getrennte Sammlung verschiedener Fraktionen von Müll, insbesondere von Hausmüll, nach Anspruch 1, **dadurch gekennzeichnet, dass** ein Befestigungsgestell (14) für zumindest einen Wechselcontainer (2, 3) vorgesehen ist, an welchem zumindest ein weiterer Wechselcontainer (2, 3) befestigbar ist.

16. Müllfahrzeug nach Anspruch 1 oder 15, **dadurch gekennzeichnet, dass** das Befestigungsgestell (14) für waagrecht übereinanderliegende Stauräume (2, 3) aus drei oder vier senkrechten Haltepfosten besteht, die so angeordnet sind, dass sich der/die Wechselcontainer seitlich entnehmen lassen.

17. Müllfahrzeug nach Anspruch 16, **dadurch gekennzeichnet, dass** zumindest einer der senkrechten Haltepfosten zur Freigabe eines Containers (2, 3) klappbar ausgebildet ist.

18. Müllfahrzeug nach Anspruch 1 oder 15, **dadurch gekennzeichnet, dass** zumindest die Auflageseite oder Oberseite eines Containers (2, 3) auf dem Gestell (14) Profile (18) aufweist, welche eine raumsparende Auflage des Containers (2, 3) bzw. eine raumsparende Stapelung von Containern (2, 3) auf dem Gestell (14) bewirken.

19. Müllfahrzeug nach Anspruch 1 oder 15, **dadurch gekennzeichnet, dass** ein Gestell (14) vorgesehen ist, welches Mittel wie Absetzschienen aufweist, die insbesondere herausfahrbar zwischen Gestell (14) und Wechselcontainer (2, 3) angeordnet sind.

20. Müllfahrzeug nach Anspruch 1 oder 15, **dadurch gekennzeichnet, dass** ein Gestell (14) vorgesehen ist, welches über zumindest einem Wechselcontainer (2, 3) Haltevorrichtungen wie Schienen aufweist, die ein Gegenlager für den Container gegen seine Abkippbewegung am Ende des Ausfahrens aus dem Gestell (14) bilden.

21. Müllfahrzeug mit einer Vorrichtung für die Leerung von Müllgefäßen in das Müllfahrzeug mit wenigstens zwei Stauräumen (2, 3.) für die Sammlung verschiedener Fraktionen von Müll nach Anspruch 1, **dadurch gekennzeichnet, dass** übereinanderliegende Stauräume bzw. Container (2, 3) vorgesehen sind, wobei ein oberer Container (3) über Abroll- oder Abgleitmittel (20) sowie gegebenenfalls Haltemittel (9, 14) wie Rollen, Schienen, Seilzug, Abrollkran oder dergleichen verfügt und vom unteren Stauraumbehälter bzw. Container (2) abnehmbar ist.

22. Müllfahrzeug nach Anspruch 1, **dadurch gekennzeichnet, dass** ein separates Befestigungsgestell (14) für zumindest einen abnehmbaren Stauraumbehälter oberhalb des Fahrzeugchassis bzw. oberhalb eines zugehörigen Wechselrahmens zur Aufnahme wenigstens eines Stauraumbehälters (2, 3) vorgesehen ist, wobei Mittel für die Befestigung und/oder Handhabung des wechselbaren Stauraumbehälters (2, 3) vorgesehen sind.

23. Müllfahrzeug nach Anspruch 22, **dadurch gekennzeichnet, dass** die Aufnahme mittels eines Gestells (14) erfolgt, welches einen Container (2,3) unten und oben umschließt.

24. Müllfahrzeug nach Anspruch 22, **dadurch gekennzeichnet, dass** die Aufnahme mittels wenigstens drei Pfosten erfolgt, die im Eckbereich und/oder im Seitenbereich des Containers (2,3) angeordnet sind.

25. Müllfahrzeug nach einem der vorhergehenden Ansprüche, **dadurch gekennzeichnet, dass** einem Staubehälter (2, 3) zur Verdichtung und/oder Entleerung des Mülls ein insbesondere hydraulisch antreibbares Pressschild (19) oder eine Ladeeinrichtung (4) bzw. Zuführeinrichtung (16) zugeordnet ist, welche(s) am Fahrzeug oder an einem wechselbaren oder ortsfesten Rahmen bzw. Haltegestell mittels eines Widerlagers (13) widergelagert ist.

26. Müllfahrzeug nach Anspruch 25, **dadurch gekennzeichnet, dass** ein Pressschild (19) oder eine Ladeeinrichtung (4) bzw. Zuführeinrichtung (16) derart in Elemente unterteilt ist, dass ein Teil davon, bevorzugt der Antriebsteil, am Festaufbau oder am Gestell verbleibt.

## Claims

1. Refuse collection vehicle (1) with a device (4, 16) for emptying refuse receptacles into the refuse collection vehicle and with at least two holding spaces (2, 3) for the separate collection of various fractions of refuse, in particular domestic refuse, at least one removable holding space container being provided, **characterised in that** above the vehicle chassis holding space containers (2, 3) located one above the other, next to one another or behind one another are provided, of which at least one holding space container (2, 3) is designed as a removable standard container suitable for long-distance transportation and **in that** a non-exchangeable holding space container (2, 3) or an associated fastening frame (14) has means for fastening and/or handling the exchangeable holding space container.

2. Refuse collection vehicle according to claim 1, **characterised in that** the fixed holding space (2, 3) is attached to the vehicle chassis or to an exchanging frame.

3. Refuse collection vehicle according to claim 1, **characterised in that** to load the various sorts of refuse into the holding spaces (2, 3) feed mechanisms (4, 16), in particular loading shovels, are provided.

4. Refuse collection vehicle according to claim 1, **characterised in that** a loading device is provided, in particular a lifting and tipping device for refuse receptacles.

5. Refuse collection vehicle according to claim 4, **characterised in that** a feed device (4, 16) and/or loading device is fastened to a non-exchangeably designed holding space (2, 3) or a fastening frame (14).

6. Refuse collection vehicle according to claim 1, **characterised in that** a fixed holding container (2, 3) has means for fastening or removing or rolling off or depositing (9, 14, 18, 20) a removable holding space or container (2, 3).

7. Refuse collection vehicle according to claim 3 or 4, **characterised in that** to release a removable container (2, 3) for the handling thereof the loading device (4) and/or feed mechanism is designed so it can pivot or be pushed away.

8. Refuse collection vehicle according to claim 6, **characterised in that** a fixed holding container (2, 3) has means such as guides, rails, roll-off edges, conveyor belt, conveyor chain, rollers (9, 14, 18, 20) or the like, serving to deposit/roll off at least one loose container (2, 3).

9. Refuse collection vehicle according to claim 1, **characterised in that** a hydraulic tipping system (10) is provided for emptying the holding space container (2, 3) and/or exchanging a container.

10. Refuse collection vehicle according to claim 1, **characterised in that** the holding container (2, 3) has an, in particular, hydraulically drivable pressing plate (19) for compressing and/or emptying the refuse, this pressing plate (19) abutting the vehicle or a frame on the vehicle which is stationary during operation.

11. Refuse collection vehicle according to claim 1, **characterised in that** at least two holding spaces (2, 3) are provided which are located next to one another or behind one another or one above the other.

12. Refuse collection vehicle according to claim 1, **characterised in that** the volumes of the holding spaces (2, 3) for various refuse fractions are not selected with the ratio of the volumes of the individual refuse fractions predetermined by the amount of refuse, so in particular the volume of an exchangeable container is reduced in favour of an increase in the volume of a fixed container.

13. Refuse collection vehicle according to claim 1, **characterised in that** an exchange container (2, 3) is provided with mechanisms for common transportation on a long-distance transportation vehicle with rails, hooks, rollers, stacking bases (18) or the like.

14. Refuse collection vehicle according to claim 1, **characterised in that** an exchange container located underneath a rigidly constructed holding space (2, 3) is provided, the support bracket (12) for a rigid construction which is in the way in the unloading direction being designed so as to pivot out of the profile of an exchange container.

15. Refuse collection vehicle with a device for emptying refuse receptacles into the refuse collection vehicle and with at least two holding spaces for the separate collection of various fractions of refuse, in particular domestic refuse according to claim 1, **characterised in that** a fastening frame (14) for at least one exchange container (2, 3) is provided on which at least one further exchange container (2, 3) can be fastened.

16. Refuse collection vehicle according to claim 1 or 15, **characterised in that** the fastening frame (14) for holding spaces (2, 3) which are located horizontally one above the other consists of three or four vertical holding posts arranged such that the exchange container(s) may be removed laterally.

17. Refuse collection vehicle according to claim 16, **characterised in that** at least one of the vertical holding posts is foldable in design to release a container (2, 3).

18. Refuse collection vehicle according to claim 1 or 15, **characterised in that** at least the support side or upper side of a container (2, 3) on the frame (14) has profiles (18) which effect a space-saving support of the container (2, 3) or a space-saving stacking of containers (2, 3) on the frame (14).

19. Refuse collection vehicle according to claim 1 or 15, **characterised in that** a frame (14) is provided having means such as depositing rails which are, in particular, arranged so as to be withdrawable between the frame (14) and exchange container (2, 3).

20. Refuse collection vehicle according to claim 1 or 15, **characterised in that** a frame (14) is provided having at least one exchange container (2, 3) and holding devices such as rails forming an abutment for the container preventing its tipping movement at the end of withdrawal from the frame (14).

21. Refuse collection vehicle with a device for emptying refuse receptacles into the refuse collection vehicle with at least two holding spaces (2, 3) for the collection of various fractions of refuse according to claim 1, **characterised in that** holding spaces or containers (2, 3) located one above the other are provided, an upper container (3) having roll-off or slide-off means (20) and optionally holding means (9, 14) such as rollers, rails, cable pull, roll-off crane or the like and being removable from the lower holding space container (2).

22. Refuse collection vehicle according to claim 1, **characterised in that** a separate fastening frame (14) for at least one removable holding space container is provided above the vehicle chassis or above an associated exchange frame for receiving at least one holding space container (2, 3), means being provided for fastening and/or handling the exchangeable holding space container (2, 3).

23. Refuse collection vehicle according to claim 22, **characterised in that** receiving takes place by means of a frame (14) surrounding a container (2, 3) at the bottom and the top.

24. Refuse collection vehicle according to claim 22, **characterised in that** receiving takes place by means of at least three posts, arranged in the corner region and/or in the lateral region of the container (2, 3).

25. Refuse collection vehicle according to any one of the preceding claims, **characterised in that** an, in particular, hydraulically drivable pressing plate (19) or a loading mechanism (4) or feed mechanism (16) abutting the vehicle or an exchangeable or stationary frame or holding frame by means of an abutment (13) is associated with a holding container (2, 3) for compressing and/or emptying the refuse.

26. Refuse collection vehicle according to claim 25, **characterised in that** a pressing plate (19) or a loading mechanism (4) or feed mechanism (16) is divided into elements in such a way that a part thereof, preferably the drive part remains on the rigid construction or on the frame.

## Revendications

1. Véhicule de collecte de déchets (1), comportant un dispositif (4, 16) pour vider des récipients de déchets dans le véhicule de collecte de déchets et au moins deux compartiments d'accumulation (2, 3) pour la collecte séparée de différentes fractions de déchets, en particulier des ordures ménagères, au moins un compartiment d'accumulation amovible étant prévu,
**caractérisé en ce que** des compartiments d'accumulation (2, 3) se trouvant l'un au-dessus de l'autre, l'un à côté de l'autre ou l'un derrière l'autre au-dessus du châssis du véhicule sont prévus, desquels au moins un compartiment d'accumulation (2, 3) est réalisé comme conteneur standard amovible approprié pour le transport à grande distance, et **en ce qu'**un compartiment d'accumulation (2, 3) non échangeable ou un bâti de fixation correspondant (14) présente des moyens pour la fixation et/ou la manipulation du compartiment d'accumulation échangeable.

2. Véhicule de collecte de déchets selon la revendication 1,
**caractérisé en ce que** le compartiment d'accumulation fixe (2,3) est agencé sur le châssis du véhicule ou sur un cadre d'échange.

3. Véhicule de collecte de déchets selon la revendication 1,
**caractérisé en ce que** des dispositifs d'amenée (4, 16), en particulier des aubes de chargement, sont prévus pour le chargement des différents types de déchets dans les compartiments d'accumulation (2, 3).

4. Véhicule de collecte de déchets selon la revendication 1,
**caractérisé en ce qu'**un dispositif de chargement est prévu, en particulier un dispositif de levage/basculement pour des récipients de déchets.

5. Véhicule de collecte de déchets selon la revendication 4,
**caractérisé en ce qu'**un dispositif d'amenée (4, 16) et/ou un dispositif de chargement sont fixés à un compartiment d'accumulation (2, 3) réalisé de façon non échangeable ou à un bâti de fixation (14).

6. Véhicule de collecte de déchets selon la revendication 1,
**caractérisé en ce qu'**un compartiment d'accumulation fixe (2, 3) présente des moyens pour fixer ou retirer ou rouler ou déposer (9, 14, 18, 20) un compartiment d'accumulation ou conteneur (2, 3) amovible.

7. Véhicule de collecte de déchets selon la revendication 3 ou 4,
**caractérisé en ce que**, pour libérer un conteneur amovible (2, 3) pour sa manipulation, le dispositif de chargement (4) et/ou le dispositif d'amenée sont réalisés en pouvant pivoter ou être éloignés.

8. Véhicule de collecte de déchets selon la revendication 6,
**caractérisé en ce qu'**un compartiment d'accumulation fixe (2, 3) présente des moyens comme des guides, des rails, des bords de roulement, une bande de transport, une chaîne de transport, des rouleaux (9, 14, 18, 20) ou analogues, qui servent à déposer/rouler au moins un conteneur amovible (2, 3).

9. Véhicule de collecte de déchets selon la revendication 1,
**caractérisé en ce que**, pour vider le compartiment d'accumulation (2, 3) et/ou pour changer un conteneur, il est prévu un dispositif hydraulique de basculement (10).

10. Véhicule de collecte de déchets selon la revendication 1,
**caractérisé en ce que** le compartiment d'accumulation (2, 3) pour compresser et/ou vider les déchets présente une plaque de pressage (19) pouvant être entraînée en particulier de façon hydraulique, qui est en butée contre le véhicule ou un cadre, fixe en service, sur le véhicule.

11. Véhicule de collecte de déchets selon la revendication 1,
**caractérisé en ce qu'**au moins deux compartiments d'accumulation (2, 3) se trouvant l'un à côté de l'autre ou l'un derrière l'autre ou l'un au-dessus de l'autre sont prévus.

12. Véhicule de collecte de déchets selon la revendication 1,
**caractérisé en ce que** les volumes des compartiments d'accumulation (2, 3) pour différentes fractions de déchets ne sont pas choisis par le rapport, prédéfini par l'entrée des déchets, des volumes des fractions individuelles de déchets, de sorte que, en particulier, le volume d'un conteneur interchangeable est diminué au profit d'une augmentation de volume d'un compartiment fixe.

13. Véhicule de collecte de déchets selon la revendication 1,
**caractérisé en ce qu'**un conteneur échangeable (2, 3) est muni de dispositifs pour le transport commun sur un véhicule de transport à grande distance à rails, crochets, rouleaux, socles d'empilage (18) ou analogues.

14. Véhicule de collecte de déchets selon la revendication 1,
**caractérisé en ce qu'**un conteneur échangeable se trouvant au-dessous d'un compartiment d'accumulation (2, 3) monté de façon fixe est prévu, les étriers de support (12), gênant dans la direction de déchargement, pour un montage solide, étant réalisés de façon pivotante hors du profil d'un conteneur échangeable.

15. Véhicule de collecte de déchets, comportant un dispositif pour vider des récipients de déchets dans le véhicule de collecte de déchets et comportant au moins deux compartiments d'accumulation pour la collecte séparée de différentes fractions de déchets, en particulier des ordures ménagères, selon la revendication 1,
**caractérisé en ce qu'**un bâti de fixation (14) est prévu pour au moins un conteneur échangeable (2, 3), auquel au moins un autre conteneur échangeable (2, 3) peut être fixé.

16. Véhicule de collecte de déchets selon la revendication 1 ou 15,
**caractérisé en ce que** le bâti de fixation (14) pour des compartiments d'accumulation superposés de façon horizontale (2, 3) est constitué de trois ou quatre montants de maintien verticaux qui sont agencés de sorte que le ou les conteneurs échangeables peuvent être retirés latéralement.

17. Véhicule de collecte de déchets selon la revendication 16,
**caractérisé en ce qu'**au moins un des montants de maintien verticaux est réalisé de façon repliable pour libérer un conteneur (2, 3).

18. Véhicule de collecte de déchets selon la revendication 1 ou 15,
**caractérisé en ce qu'**au moins le côté de support ou le dessus d'un conteneur (2, 3) sur le bâti (14) présente des profilés (18) qui permettent un support économisant de la place du conteneur (2, 3) ou un empilage économisant de la place de conteneurs (2, 3) sur le bâti (14).

19. Véhicule de collecte de déchets selon la revendication 1 ou 15,
**caractérisé en ce qu'**un bâti (14) est prévu qui présente des moyens, comme des rails de dépose, qui sont agencés en particulier en pouvant être retirés entre le bâti (14) et le conteneur échangeable (2, 3).

20. Véhicule de collecte de déchets selon la revendication 1 ou 15,
**caractérisé en ce qu'**un bâti (14) est prévu qui présente, au-dessus d'au moins un conteneur échangeable (2, 3). des dispositifs de maintien comme des rails, qui forment une butée pour le conteneur contre son basculement à la fin de la sortie du bâti (14).

21. Véhicule de collecte de déchets, comportant un dispositif pour vider des récipients de déchets dans le véhicule de collecte de déchets, ayant au moins deux compartiments d'accumulation (2, 3) pour la collecte de différentes fractions de déchets, selon la revendication 1,
**caractérisé en ce que** des compartiments d'accumulation ou conteneurs (2, 3) superposés sont prévus, un conteneur supérieur (3) disposant de moyens de roulement ou de glissement (20), ainsi que, le cas échéant, de moyens de maintien (9, 14), comme des rouleaux, des rails, un câble de traction, une grue de roulement ou analogue, et pouvant être retiré du conteneur ou compartiment d'accumulation inférieur (2).

22. Véhicule de collecte de déchets selon la revendication 1,
**caractérisé en ce qu'**un bâti de fixation séparé (14) pour au moins un compartiment d'accumulation amovible est prévu au-dessus du châssis du véhicule ou au-dessus d'un cadre échangeable correspondant pour recevoir au moins un compartiment d'accumulation (2, 3), des moyens pour la fixation et/ou la manipulation du compartiment d'accumulation échangeable (2, 3) étant prévus.

23. Véhicule de collecte de déchets selon la revendication 22,
**caractérisé en ce que** la réception est effectuée au moyen d'un bâti (14), qui entoure un conteneur (2, 3) en bas et en haut.

24. Véhicule de collecte de déchets selon la revendication 22,
**caractérisé en ce que** la réception est effectuée au moyen d'au moins trois montants, qui sont agencés dans la zone de coin et/ou dans la zone latérale du conteneur (2, 3).

25. Véhicule de collecte de déchets selon une des revendications précédentes,
**caractérisé en ce que**, à un compartiment d'accumulation (2, 3), pour compresser et/ou vider les déchets, est associée une plaque de pressage (19) pouvant être entraînée en particulier de façon hydraulique ou un dispositif de chargement (4) ou un dispositif d'amenée (16), qui est ou sont en butée contre le véhicule ou contre un cadre ou bâti de maintien échangeable ou fixe au moyen d'une butée (13).

26. Véhicule de collecte de déchets selon la revendication 25,
**caractérisé en ce qu'**une plaque de pressage (19) ou un dispositif de chargement (4) ou un dispositif d'amenée (16) est subdivisé en éléments de sorte qu'une partie de ceux-ci, de préférence la partie d'entraînement, demeure sur la construction fixe ou sur le bâti.
